# EUROPÄISCHE PATENTSCHRIFT

(11) **EP 1 695 923 B1**
(45) Veröffentlichungstag und Bekanntmachung des Hinweises auf die Patenterteilung: **03.09.2008**
(21) Anmeldenummer: 06100037.8
(22) Anmeldetag: 03.01.2006
(51) Int. Cl.: B65D 85/20, B65D 61/00, B65D 88/12

(54) **Transport- und Lagergestell**
Transport and storage frame
Chassis de transport et de stockage

(30) Priorität: 23.02.2005 DE 102005008294
(43) Veröffentlichungstag der Anmeldung: 30.08.2006
(73) Patentinhaber: SCHÜCO International KG, 33609 Bielefeld (DE)
(72) Erfinder: Hanke, Carsten, 33613 Bielefeld (DE); Höcker, Eitel-Friedrich, 33739 Bielefeld (DE)
(74) Vertreter: Dantz, Jan Henning

(56) Entgegenhaltungen:
- DE-A1- 19 923 328
- FR-A- 2 738 219
- US-A- 3 402 845
- US-A- 5 087 164

## Beschreibung

Die vorliegende Erfindung betrifft ein Transport- und Lagergestell, insbesondere eine Langgutpalette, mit mindestens zwei U-förmigen Trägem, die über Profile miteinander verbunden und durch diese beabstandet gehalten sind.

Es gibt Paletten für Langgut, die aus miteinander verschweißten Stahlprofilen bestehen, sodass auch große Gewichtslasten aufgenommen werden können und die Palette sowohl über einen Kran als auch mit einem Gabelstapler transportiert werden kann. Die Herstellung dieser Paletten ist jedoch relativ aufwendig und die Handhabung ist aufgrund des hohen Eigengewichtes nur mit entsprechenden Maschinen möglich.

Aus der DE 199 23 328 ist eine Vorrichtung zur Aufnahme von Stückgut bekannt, bei der mehrere U-förmige Bügel vorgesehen sind, die über Hohlprofile miteinander verbunden sind. In den Hohlprofilen sind Spannelemente vorgesehen, die die Bügel zusammen ziehen. Nachteilig bei dieser Vorrichtung ist, dass bei Angreifen eines Gabelstaplers in einem mittigen Bereich die Hohlprofile seitlich stark nach unten biegen können. Auch beim Transport über einen Kran kann sich der mittlere Bereich relativ stark nach unten durchbiegen. Neben den statischen Schwächen besteht bei der vorbekannten Vorrichtung der Nachteil, dass die Montage und die Demontage der einzelnen Teile relativ aufwendig ist, da bei der Montage ein Spannelement von ca. 6 Meter Länge durch eine Vielzahl von Wangen und Hohlprofilen geführt werden muss.

Die US 3,402,845 zeigt eine Palette mit einem Boden, der einen Rahmen mit vier nach oben gerichteten Stützen aufweist. Gegenstände können auf dem Boden der Palette abgestellt werden. Die Stützen sind durch Spannseile mit der Rahmenstruktur des Bodens verbunden. Zudem sind die Stützen über Rohre gekoppelt.

Es ist daher Aufgabe der vorliegenden Erfindung ein Transport- und Lagergestell zu schaffen, das bei einfachem Aufbau hohe statische Belastungen aufnehmen kann.

Diese Aufgabe wird mit einem Transport- und Lagergestell mit den Merkmalen des Anspruches 1 gelöst.

Erfindungsgemäß sind zwischen zwei Trägem mehrere winklig zu den Profilen angeordnete Spannelemente vorgesehen, mittels denen die Träger zueinander vorgespannt sind. Dadurch sind die Träger nicht nur über horizontal angeordnete Profile miteinander verbunden, sondern die quer zu den Profilen angeordneten Spannelemente verstärken fachwerkartig die Verbindung zwischen zwei Trägern. Dadurch können Belastungen durch einseitiges Anheben des Transport- und Lagergestelles besser aufgenommen werden und es findet nur eine geringe Verbiegung statt. Zudem sind die Spannelemente leichter zugänglich und können einfacher montiert werden, da sie nicht in den Profilen verdeckt angeordnet sind.

Gemäß der Erfindung sind jeweils zwei Spannelemente diagonal gekreuzt zwischen zwei Trägem gespannt. Dadurch können die Kraftkomponenten quer zu den Profilen jeweils ausgeglichen werden und es entsteht ein stabiler fachwerkartiger Aufbau.

Vorzugsweise sind die Profile senkrecht zu einer durch die U-förmigen Träger aufgespannten Ebene angeordnet und die Spannelemente an Schenkeln der Träger festgelegt. Die Spannelemente sind dadurch in einem seitlichen Bereich des Transport- und Lagergestells angeordnet und somit gut zugänglich, gerade für Reparaturarbeiten. Dabei können zwei Profile pro Schenkel vorgesehen sein, zwischen denen zwei diagonal gekreuzte Spannelemente angeordnet sind, sodass die Spannelemente von den Profilen umgeben sind. Das Transport- und Lagergestell kann beispielsweise drei bis neun U-förmige Träger aufweisen, die über Profile und Spannelemente miteinander verbunden sind. Die Spannelemente sind dabei jeweils zwischen zwei benachbarten Trägem gespannt. An einem mittleren Träger kann beispielsweise auch nur eine Umlenkung für die Spannelemente vorgesehen sein.

Für eine einfache Montage weisen die Träger Aufnahmen auf, in die die Profile formschlüssig oder mit Presssitz einsteckbar sind. Ferner sind an den Trägem Befestigungsmittel vorgesehen, um die Spannelemente in einer gespannten Position zu fixieren. Die Spannelemente können dabei als Spanngurte, Seile, Bänder oder Bleche ausgebildet sein.

Damit das Transport- und Lagergestell nur ein geringes Eigengewicht aufweist, sind die Träger aus Kunststoff hergestellt, der bei Bedarf auch mit festigkeitssteigernden Füllstoffen, wie Glasfasern usw. angereichert sein kann. Auch die Profile können aus Kunststoff und/oder Metall hergestellt sein.

Die Erfindung wird nachfolgend anhand von Ausführungsbeispielen mit Bezug auf die beigefügten Zeichnungen näher erläutert. Es zeigen:
- Figur 1: eine perspektivische Ansicht eines Ausführungsbeispiels eines Transport- und Lagergestells;
- Figur 2: eine Detailansicht der Befestigung an einem Träger, und
- Figur 3: eine Detailansicht einer modifizierten Ausgestaltung der Befestigung an einem Träger.

Ein Transport- und Lagergestell 1 dient zur Aufnahme von länglichen Gegenständen, wie Stangen und Profilen, die beispielsweise 6 Meter lang sein können, und wird daher auch als "Langgutpalette" bezeichnet. Das Transport- und Lagergestell 1 umfasst U-förmige Träger 2, 3, 4, die aus Kunststoff hergestellt sind und jeweils einen bodenseitig angeordneten Balken 7 aufweisen, von dem sich zwei Schenkel 8 nach oben erstrecken. Die Träger 2, 3, 4 spannen mit dem Balken 7 und den Schenkeln 8 eine Ebene auf, von der sich senkrecht Profile 5 erstrecken, die zwei Träger 2, 3, 4 miteinander verbinden und auf Distanz halten. Die Profile 5 sind derart an den Schenkeln 8 montierbar, dass diese an den Trägem 2, 3, 4 eingesteckt und vorfixiert werden können. Anschließend werden bei der Montage Spannelemente 6 vorgesehen, die zwischen zwei Trägem 2, 3, und 4 in einem Winkel von mehr als 20° zu den Profilen diagonal vorgespannt und fixiert werden. Hierdurch werden statisch vorteilhafte Dreieckselemente gebildet, die eine besonders hohe Stabilität für eine Lastabtragung besitzen.

In Figur 2 ist ein Endabschnitt eines Schenkels 8 des aus Kunststoff einstückig hergestellten Trägers 2, 3, 4 dargestellt. Das Profil 5 ist als Hohlprofil ausgebildet und weist eine im Querschnitt im Wesentlichen rechteckförmige Kontur auf, wobei das Profil 5 in eine Aufnahme 9 an dem Schenkel 8 eingesteckt werden kann. Dabei kann auch ein Vorsprung in die Hohlkammer des Profils 5 eingreifen.

Als Spannelement 6 ist ein Seil vorgesehen, das aus Stahl besteht und eine Schlaufe um einen Zapfen 10 bildet. Das Seil lässt sich mit der Schlaufe schnell an dem Zapfen 10 montieren und über bekannte Klemmelemente festlegen.

Das Profil 5 wird vorzugsweise für eine klemmende Verbindung mit einem Übermaß in die Aufnahme 9 gesteckt. Hierdurch entsteht eine stabile Verbindung zwischen Profil 5 und Träger 2, 3, 4. Es können auch noch zusätzliche Sicherungselemente, wie Querstifte, Rastmittel oder dergleichen eingesetzt werden, sodass sich hierdurch bereits eine gewisse Festigkeit und eine Vorfixierung ergibt. Die Aufnahme 9 für die Profile ist an die Geometrie des Profils 5 angepasst. Es können statt rechteckförmigen Profilen 5 natürlich auch elliptische, kreisförmige und andere Profile eingesetzt werden, deren Wandstärke sich an den erforderlichen Belastungen orientiert, insbesondere auch an den Kräften durch die Spannelemente 6.

In Figur 3 ist eine modifizierte Ausführungsform eines Schenkels 8 eines Trägers 2, 3, 4 gezeigt. Das Profil 5 ist an einer Aufnahme 9 eingesteckt und dort festgelegt. Das Spannelement 6 ist mittig an dem Schenkel 8 angeordnet und über einen Bolzen 11 festgelegt, der an dem Schenkel 8 über eine Mutter 12 fixiert ist. Durch den Bolzen 11 und die Mutter 12 lässt sich das als Bandblech ausgebildete Spannelement 6 in der gewünschten Position an dem Schenkel 8 fixieren. Statt dem Bolzen 11 kann auch ein anderes Befestigungsmittel eingesetzt werden, das über ein Verrasten, Verschrauben oder Klemmen eine Fixierung des Spannelementes 6 erreicht. Der Bolzen 11 kann auch als Exzenter ausgebildet sein, sodass hierüber noch Toleranzen ausgeglichen werden können oder zusätzlich eine Spannung auf das Spannelement 6 aufgebracht werden kann.

In den dargestellten Ausführungsbeispielen sind verschiedene Spannelemente 6 dargestellt. Natürlich können auch andere Spannelemente 6 vorgesehen sein, die über Hebel, Schrauben oder andere Mittel gespannt und fixiert werden können. Die Profile 5 können dabei getrennt von den Spannelementen 6 montiert werden, sodass im Falle einer Beschädigung eines Elementes dieses einzeln ausgewechselt werden kann und das Transport- und Lagergestell 1 im Übrigen weiter benutzt werden kann. Das Gesamtgewicht des Transport- und Lagergestelles 1 ist aufgrund des Einsatzes von Kunststoffmaterialien relativ leicht.

## Patentansprüche

1. Transport- und Lagergestell (1), insbesondere Langgutpalette, mit mindestens zwei U-förmigen Trägern (2, 3, 4) aus Kunststoff die über Profile (5) miteinander verbunden und durch diese beabstandet gehalten sind, **dadurch gekennzeichnet, dass** zwischen zwei benachbarten Trägern (2, 3, 4) mehrere winklig zu den Profilen (5) angeordnete Spannelemente (6) vorgesehen sind, mittels denen die benachbarten Träger (2, 3, 4) zueinander vorgespannt sind, wobei jeweils zwei Spannelemente (6) diagonal gekreuzt zwischen zwei Träger (2, 3, 4) gespannt sind.

2. Transport- und Lagergestell nach Anspruch 1, **dadurch gekennzeichnet, dass** die Profile (5) senkrecht zu einer durch die U-förmigen Träger (2, 3, 4) aufgespannten Ebene angeordnet sind und die Spannelemente (6) an Schenkeln (8) der Träger (2, 3, 4) festgelegt sind.

3. Transport- und Lagergestell nach Anspruch 1 oder 2, **dadurch gekennzeichnet, dass** zwei U-förmige Träger (2, 3, 4) an ihren Schenkeln (8) über jeweils zwei Profile (5) miteinander verbunden sind und innerhalb der Profile (5) zwei diagonal gekreuzte Spannelemente (6) angeordnet sind.

4. Transport- und Lagergestell nach einem der Ansprüche 1 bis 3, **dadurch gekennzeichnet, dass** drei bis neun U-förmige Träger (2, 3, 4) vorgesehen sind, die über Profile (5) und Spannelemente (6) miteinander verbunden sind.

5. Transport- und Lagergestell nach einem Ansprüche 1 bis 4, **dadurch gekennzeichnet, dass** die Profile (5) in Aufnahmen an den Trägem (2, 3, 4) einsteckbar sind.

6. Transport- und Lagergestell nach einem der Ansprüche 1 bis 5, **dadurch gekennzeichnet, dass** an den Trägem (2, 3, 4) Befestigungsmittel vorgesehen sind, um die Spannelemente (6) in einer vorgespannten Position zu fixieren.

7. Transport- und Lagergestell nach einem der Ansprüche 1 bis 6, **dadurch gekennzeichnet, dass** die Spannelemente (6) als Spanngurte, Stahlseile oder Bandbleche ausgebildet sind.

## Claims

1. Transportation and storage frame (1), in particular pallet for long articles, having at least two U-shaped carriers (2, 3, 4) made of plastic which are connected to one another via profiles (5) and are spaced apart by the same, **characterized in that** provided between two adjacent carriers (2, 3, 4) are a plurality of bracing elements (6) which are arranged at an angle to the profiles (5) and by means of which the adjacent carriers (2, 3, 4) are prestressed in relation to one another, in each case two bracing elements (6) being braced in a state in which they are crossed diagonally between two carrier (2, 3, 4).

2. Transportation and storage frame according to Claim 1, **characterized in that** the profiles (5) are arranged perpendicularly to a plane defined by the U-shaped carriers (2, 3, 4), and the bracing elements (6) are secured on legs (8) of the carriers (2, 3, 4).

3. Transportation and storage frame according to Claim 1 or 2, **characterized in that** two U-shaped carriers (2, 3, 4) are connected to one another on their legs (8) via in each case two profiles (5), and two diagonally crossed bracing elements (6) are arranged within the profiles (5).

4. Transportation and storage frame according to one of Claims 1 to 3, **characterized by** the provision of three to nine U-shaped carriers (2, 3,4 ) which are connected to one another via profiles (5) and bracing elements (6).

5. Transportation and storage frame according to one of Claims 1 to 4, **characterized in that** the profiles (5) can be plugged into mounts on the carriers (2, 3, 4).

6. Transportation and storage frame according to one of Claims 1 to 5, **characterized by** the provision, on the carriers (2, 3, 4), of fastening means in order to fix the bracing elements (6) in a prestressed position.

7. Transportation and storage frame according to one of Claims 1 to 6, **characterized in that** the bracing elements (6) are in the form of bracing straps, steel cables or sheet-metal strips.

## Revendications

1. Châssis de transport et de stockage (1), en particulier palette pour produit oblong, avec au moins deux supports (2, 3, 4) en forme de U en matière plastique qui sont reliés entre eux par des profilés (5) et sont maintenus à distance par ceux-ci, **caractérisé en ce que** plusieurs éléments de serrage (6) disposés de manière angulaire par rapport aux profilés (5) sont prévus entre deux supports (2, 3, 4) consécutifs, au moyen desquels les supports (2, 3, 4) consécutifs sont précontraints les uns par rapport aux autres, à chaque fois deux éléments de serrage (6) étant serrés en croix et en diagonale entre deux supports (2, 3, 4).

2. Châssis de transport et de stockage selon la revendication 1, **caractérisé en ce que** les profilés (5) sont disposés perpendiculairement à un plan défini par les supports (2, 3, 4) en forme de U et les éléments de serrage (6) sont fixés sur des branches (8) des supports (2, 3, 4).

3. Châssis de transport et de stockage selon la revendication 1 ou 2, **caractérisé en ce que** deux supports (2, 3, 4) en forme de U sont reliés entre eux sur leurs branches (8) par respectivement deux profilés (5) et deux éléments de serrage (6) croisés en diagonale sont disposés entre les profilés (5).

4. Châssis de transport et de stockage selon l'une des revendications 1 à 3, **caractérisé en ce que** trois à neuf supports (2, 3, 4) en forme de U sont prévus, lesquels sont reliés entre eux par des profilés (5) et des éléments de serrage (6).

5. Châssis de transport et de stockage selon l'une des revendications 1 à 4, **caractérisé en ce que** les profilés (5) peuvent être emboîtés dans des logements sur les supports (2, 3, 4).

6. Châssis de transport et de stockage selon l'une des revendications 1 à 5, **caractérisé en ce que** des moyens de fixation sont prévus sur les supports (2, 3, 4) afin de fixer les éléments de serrage (6) dans une position précontrainte.

7. Châssis de transport et de stockage selon l'une des revendications 1 à 6, **caractérisé en ce que** les éléments de serrage (6) sont réalisés comme des sangles de serrage, des câbles en acier ou des larges bandes en tôle.
